# EUROPÄISCHE PATENTSCHRIFT

(11) **EP 0 314 012 B1**
(45) Veröffentlichungstag und Bekanntmachung des Hinweises auf die Patenterteilung: **11.03.1992**
(21) Anmeldenummer: 88117573.1
(22) Anmeldetag: 21.10.1988
(51) Int. Cl.: B05D 1/26, B05C 11/10

(54) **Verfahren und Einrichtung zur kontrollierten Auftragung von Klebepunkten**
Method and apparatus for controlled applying of adhesive spots
Procédé et dispositif d'application contrôlée de points adhésifs

(30) Priorität: 29.10.1987 DE 3736725
(43) Veröffentlichungstag der Anmeldung: 03.05.1989
(73) Patentinhaber: SIEMENS AKTIENGESELLSCHAFT, 80333 München (DE)
(72) Erfinder: Martin, Bernhard, Dipl.-Ing., D-8031 Wessling (DE); Rampp, Franz, D-8282 Huglfing (DE); Strigl, Erwin, D-8000 München 80 (DE)

(56) Entgegenhaltungen:
- EP-A- 0 128 859
- EP-A- 0 282 748
- EP-A- 0 289 421
- CH-A- 606 987
- DE-A- 2 059 502
- DE-A- 3 542 903

## Beschreibung

Die Erfindung betrifft ein Verfahren zur kontrollierten Auftragung von Klebepunkten nach dem Oberbegriff des Patentanspruches 1 und eine Einrichtung zur Durchführung dieses Verfahrens gemäß dem Patentanspruch 6.

Es ist eine Dosiereinrichtung zum berührungslosen Auftragen von Klebstoff bekannt, bei der der in einer Kammer der Dosiereinrichtung befindliche Klebstoff durch Druckbeaufschlagung selektiv durch eine Ausgangsöffnung in einer dosierten Menge abgegeben werden kann. Beispielsweise kann eine derartige Dosiereinrichtung in der SMD- (Surface Mounted Device)Technik Verwendung finden, bei der Leiterplatten automatisch dadurch bestückt werden, daß durch die in einer Positioniereinheit angeordnete Dosiereinrichtung zunächst Klebstoff-Tropfen auf die Leiterplatten aufgebracht werden, auf welche dann SMD-Bausteine aufgesetzt werden. Der Klebstoff härtet dann durch die Einwirkung von Temperatur oder UV-Strahlung aus. Die SMD-Bausteine sind dann in der richtigen Lage so fest auf der Leiterplatte fixiert, daß die elektrischen Verbindungen im Schwallbad, durch Reflow-Löten oder durch Löten in der Dampf-Phase hergestellt werden können.

Ein Problem besteht bei einer derartigen Bestückung von Leiterplatten nach der SMD-Technik darin, daß bisher Fehlbestückungen in Kauf genommen werden müssen, wenn beim Setzen der Klebepunkte Fehler dahingehend auftreten, daß einzelne Klebepunkte unerkannt fälschlich nicht gesetzt werden. In diesem Fall müssen beim Stand der Technik die fehlerhaft bestückten Leiterplatten ausgesondert werden, was dazu führt, daß wegen der relatiy hohen Ausfallraten die Herstellungkosten vergrößert werden.

Die Aufgabe der vorliegenden Erfindung besteht darin, ein Verfahren und eine Einrichtung zur kontrollierten Auftragung von Klebepunkten zu schaffen, durch das Fehler beim Setzen der Klebepunkte sofort erkennbar und daher auch korrigierbar sind.

Diese Aufgabe wird durch ein wie eingangs bereits genanntes Verfahren, das durch die im Kennzeichen des Patentanspruches 1 angegebenen Merkmale gekennzeichnet ist, und eine Einrichtung gelöst, die durch die im Patentanspruch 6 angegebenen Merkmale gekennzeichnet ist.

Der wesentliche Vorteil der Erfindung besteht darin, daß nach der Setzoperation sofort und automatisch erkannt wird, ob an einer vorgegebenen Stelle einer Leiterplatte oder dergl. ein Klebepunkt gesetzt wurde oder nicht. Fehler beim Setzen der Klebepunkte müssen daher nicht in Kauf genommen werden. Wenn beispielsweise herausgefunden wird, daß an einer gewünschten Stelle einer Leiterplatte während einer Setzoperation fälschlicherweise kein Klebepunkt gesetzt wurde, kann die Positioniereinrichtung der Dosiereinrichtung zum Setzen der Klebepunkt an dieser Stelle automatisch angehalten werden und kann dann die Dosiereinrichtung zum Setzen des fehlenden Klebepunktes z.B. manuell betätigt werden.

Ein weiterer Vorteil der Erfindung besteht darin, daß die Ausgangsöffnung der Dosiereinrichtung zum Setzen der Klebepunkte ohne aufwendige Zusatzeinrichtungen lediglich durch einen zusätzlichen Steuerschritt automatisch relativ zur Leiterplatte immer in die richtige Lage gebracht werden kann. Anders ausgedrückt kann der gewünschte Abstand zwischen der Ausgangsöffnung der Dosiernadel der Dosiereinrichtung und der Oberfläche der Leiterplatte genau eingehalten werden.

Ein weiterer wesentlicher Vorteil der Erfindung besteht darin, daß automatisch erkannt wird, wenn der Klebevorrat in der Kammer der Einrichtung zum Auftragen der Klebepunkte zu Ende gegangen ist. Die beim Stand der Technik verwendeten Füllstandsmeßeinrichtungen, die aufwendig und teuer sind, können daher vorteilhafterweise entfallen.

Beim Stand der Technik wird beim Setzen der Klebepunkte der Abstand zwischen der Ausgangsöffnung der Einrichtung zum Auftragen der Klebepunkte und der Leiterplatte beispielsweise dadurch eingehalten, daß neben der verlängerten Achse der Ausgangsöffnung, entlang der die aufzutragende Klebemasse ausgestoßen wird, ein mit der Einrichtung verbundener Abstandshalter an der Oberfläche der Leiterplatte zum Anschlag gebracht wird, bevor die Setzoperation ausgelöst wird. Ein Nachteil einer derartigen Konstruktion besteht jedoch darin, daß in Randbereichen der Leiterplatte dann keine Setzoperationen mehr vorgenommen werden können, wenn der Abstandshalter nicht mehr an der Oberfläche des Randbereiches der Leiterplatte zum Anschlag gebracht werden kann. Anders ausgedrückt können in einem Randbereich der Leiterplatte keine Klebepunkte mehr gesetzt werden, der dem Abstand zwischen dem Abstandshalter und der Verlängerung der Achse der Ausgangsöffnung entspricht. Dies bedeutet, daß ein Bereich der Oberfläche der Leiterplatte für die Bestückungsoperationen nicht zur Verfügung steht. Ein wesentlicher Vorteil der Erfindung besteht darin, daß ein Setzen von Klebepunkten bis an alle Randkanten der Leiterplatte möglich ist. Zudem ist man ganz allgemein beim geschilderten Stand der Technik wegen der Orte, an denen der Abstandshalter aufsetzen muß, im Hinblick auf das mögliche Layout beschränkt. Bei der Erfindung entfällt eine derartige Beschränkung. Vorteilhafterweise kann durch die Erfindung vermieden werden, daß, wie dies bei der Verwendung eines mechanischen Abstandshalters der Fall sein kann, dieser in bereits gesetzten Klebepunkten aufsetzt und diese dadurch zerstört. Ein weiterer Vorteil besteht darin, daß bei der Anwendung der Erfindung auch bei etwa vorhandenen Wölbungen der Leiterplatten immer die geforderten Abstände zwischen der Dosiernadel und der Leiterplattenobefläche automatisch eingehalten werden.

Weitere vorteilhafte Ausgestaltungen der Erfindung gehen aus den Unteransprüchen hervor.

Im folgenden werden die Erfindung und deren Ausgestaltungen im Zusammenhang mit den Figuren naher erläutert. Es zeigt:
- Fig. 1 und 2: verschiedene Ansichten der vorliegenden Einrichtung zur Durchführung des erfindungsgemäßen Verfahrens zur kontrollierten Auftragung von Klebepunkten;
- Fig. 3: eine Darstellung der Intensität des von der Oberfläche reflektierten Strahles in Abhängigkeit von dem Abstand der Lichtaustrittsöffnung der optischen Einrichtung von der Oberfläche der Leiterplatte;
- Fig. 4: die Position der Einrichtung zur kontrollierten Auftragung von Klebepunkten bei der Abgabe der für den Klebepunkt erforderlichen Klebstoffmenge aus der Ausgangsöffnung;
- Fig. 5: ein der Fig. 3 ähnliches Diagramm, das die Intensität des an der Leiterplatte reflektierten Strahles für die in der Fig. 4 gezeigte Position der vorliegenden Einrichtung zeigt;
- Fig. 6: die nach dem Setzen eines Klebepunktes zur Position der Fig. 1 zurückgefahrene Einrichtung; und
- Fig. 7: ein Intensitätsdiagramm, das die in der Position der Einrichtung der Fig. 1 nach dem erfolgreichen Setzen eines Klebepunktes gemessene Intensität des reflektierten Lichtstrahles zeigt.

In der Fig. 1 ist eine Leiterplatte, auf die durch die Dosiereinrichtung 1 Klebstofftropfen in der Form von Klebstoffpunkten aufgebracht werden sollen, mit 11 bezeichnet. Die Dosiereinrichtung 1 weist in ihrem Inneren eine nicht dargestellte Klebstoffkammer auf, die den zu verarbeitenden Klebstoff enthält, der über den Schlauch bzw. die Leitung 4 mit Druckluft beaufschlagt wird. Die Abgabe der einzelnen Klebstofftropfen erfolgt über die der Leiterplatte 11 zugewandte Dosiernadel 2. Die Dosiereinrichtung 1 wird mit der Hilfe einer nicht weiter dargestellten Positioniereinrichtung rasterförmig über die Leiterplatte 11 bewegt. An vorgegebenen Koordinaten der Leiterplatte 11 werden Klebstoffpunkte gesetzt. Hierzu kann die Dosiereinrichtung 1 in der Richtung des Pfeiles 14 an die Leiterplatte 11 angenähert werden, bis die Positioniernadel 2 einen vorbestimmten Abstand von der Leiterplatte 11 aufweist, der beim Stand der Technik durch das Anschlagen eines an der Positioniereinrichtung befestigten Abstandshalters (nicht dargestellt) an der Oberfläche der Leiterplatte 11 erreicht wird. Dieser vorgegebene Abstand beträgt etwa 0,1 mm. Wenn sich die Dosiernadel 2 in dem vorgegebenen Abstand zur Leiterplatte 11 befindet, kann z.B. selektiv durch Druckbeaufschlagung des Klebstoffes in der Dosiereinrichtung 1 ein Klebstoffpunkt gesetzt werden. Dabei wird die gewünschte Klebstoffmenge auf eine vorgegebene Stelle der Oberfläche der Leiterplatte 11 aufgebracht.

Vorzugsweise erfolgt die Bewegung der Dosiereinrichtung 1 in der Richtung des Pfeiles 14 oder in der entgegengesetzten Richtung durch eine in der Fig. 1 schematisch dargestellten Nockenscheibe 8, die durch einen Schrittmotor 10 oder einen anderen geeigneten Antrieb in Drehung versetzt wird und an einem Punkt der Dosiereinrichtung 1 bzw. der später noch näher erläuterten Halteeinrichtung 3 angreift. Dabei werden die Dosiereinrichtung 1 und die damit verbundenen Teile infolge der exzentrischen Lagerung der Nockenscheibe 8, vorzugsweise gegen die Kraft eines nicht dargestellten Energiespeichers, bei dem es sich zweckmäßigerweise um eine Schraubenfeder oder dergleichen handelt, in die Richtung des Pfeiles 14 nach unten bewegt. Die Aufwärtsbewegung wird dann durch die Federkraft des genannten Energiespeichers erzielt. Genaue Abstände zwischen der Dosiernadel 2 und der Oberfläche der Leiterplatte 11 sind durch einen nicht dargestellten Winkeldekodierer anfahrbar, der den Schrittmotor 10 so betätigt, daß er die Nockenscheibe 8 in die jeweils für vorgegebene Abstände erforderliche Lage dreht. An der Stelle des Schrittmotors kann vorzugsweise auch ein Gleichstrommotor Verwendung finden.

An der Stelle der zuvor beschriebenen Nockenscheibe kann auch ein durch den Motor 10 betätigter Spindelantrieb zur Bewegung der Dosiereinrichtung 1 und der damit vebundenen Teile verwendet werden.

Mit der vorliegenden Dosiereinrichtung ist über eine Halteeinrichtung 3 eine optische Einrichtung 5 verbunden, die eine Lichtquelle zum Aussenden eines Lichtstrahles 12 gegen die Oberfläche der Leiterplatte 11 und eine Detektoreinrichtung umfaßt, der die Intensität des von der Oberfläche der Leiterplatte 11 zurückreflektierten Lichtes 12′ empfängt und ein dieser Intensität entsprechendes elektrisches Signal erzeugt. Dabei besteht vorzugsweise zwischen dem ausgesendeten und dem empfangenen Strahl 12, 12′ ein Winkel, der größer als Null ist. Die optische Einrichtung 5 ist so angeordnet, daß die Ebene, in der der von ihr der von ihr erzeugte Lichtstrahl 12 und der zu ihr zurückreflektierte Lichtstrahl 12′ liegen, unter einem Winkel schräg zur Oberfläche der Leiterplatte 11 verläuft. Der von der optischen Einrichtung 5 in dieser Weise ausgestrahlte Lichtstrahl 12 schneidet die Verlängerung der axialen Erstreckung der Dosiernadel 2 in einem Punkt P, wobei die aus der Dosiereinrichtung 1 abzugebende Menge des Klebstoffes entlang dieser Verlängerung ausgestoßen wird.

Gemäß Fig. 1 wird die Dosiereinrichtung 1, nachdem die Dosiernadel 2 über einem gewünschten Ort der Oberfläche der Leiterplatte 11 durch eine Positioniereinheit positioniert wurde, in Richtung des Pfeiles 14 an die Oberfläche der Leiterplatte 11 z.B. durch Drehen der Nockenscheibe 8 so weit angenähert, bis sich die optische Einrichtung 5 bzw. deren Lichtaustrittsort und die Dosiernadel 2 jeweils in einer vorgegebenen Höhe oberhalb der Oberfläche der Leiterplatte 11 befinden. Dabei wird die in Richtung der Normalen zur Oberfläche der Leiterplatte 11 verlaufende Entfernung zwischen dem Lichtaustrittsort und der Oberfläche der Leiterplatte 11 im folgenden als Referenzabstand 13 bezeichnet. Vorzugsweise wird dieser Referenzabstand 13 so gewählt, daß der Punkt P in der Oberfläche der Leiterplatte 11 liegt.

Der Abstand zwischen der Austrittsöffnung der Dosiernadel 2 und der Oberfläche der Leiterplatte 11 beträgt dann etwa 1,5 mm. Dieser relativ große Abstand wird in dieser Größenordnung gewählt, weil er sicherstellt, daß der von der optischen Einrichtung 5 ausgestrahlte Lichtstrahl 12 und der zur optischen Einrichtung zurückreflektierte Lichtstrahl 12′ nicht durch die Dosiernadel 2 behindert werden, wie dies bei einem Abstand zur Kleb stoffabgabe von etwa 0,1 mm der Fall wäre. Erfindungsgemäß wird daher zunächst der große Abstand von beispielsweise etwa 1,5 mm in der später im Zusammenhang mit der Fig. 3 näher erläuterten Weise angefahren, und wird danach z.B. durch einfaches Weiterdrehen der Nockenscheibe um einen vorgegebenen Winkelbetrag der Abstand zur Klebstoffabgabe eingestellt.

In der Fig. 3 ist die Intensität des von der Dosiereinrichtung der optischen Einrichtung 5 während der Annäherung der Dosiereinrichtung 1 an die Oberfläche der Leiterplatte 11 erfaßten Lichtes in Abhängigkeit von der Bewegung der Dosiereinrichtung 1 (Weg s) dargestellt. Die erfaßte Intensität I weist eine Abhängigkeit von dem Weg s auf, die etwa einer Gaußschen Verteilungskurve entspricht. Dabei wird bei Erreichen des Referenzabstandes 13 (Schnittpunkt P in der Oberfläche der Leiterplatte) die größte Amplitude 15 zur Detektoreinrichtung zurückgestrahlten und von dieser ermittelten Lichtintensität des Lichtstrahles 12′ erreicht. Vor Erreichen der Amplitude 15, d.h. also wenn der Lichtaustrittsort des Lichtstrahles 12 aus der optischen Einrichtung 5 weiter von der Oberfläche der Leiterplatte 11 entfernt ist als der Referenzabstand 13, befindet sich Punkt P oberhalb der Oberfläche der Leiterplatte 11, weshalb die gemessene Intensität umso kleiner als bei Erreichen des Referenzabstandes ist, je weiter der Schnittpunkt P von der Leiterplattenoberfläche entfernt ist. Dies entspricht dem Bereich der Kurve der Fig. 3, der links vom Punkt 15 liegt. Wenn die optische Einrichtung 5 zusammen mit der Dosiereinrichtung 1 weiter an die Oberfläche der Leiterplatte 11 angenähert wird, so daß der Abstand zwischen dem Lichtaustrittsort der optischen Einrichtung 5 und der Leiterplattenoberfläche kleiner wird als der Referenzabstand 13, nimmt die Amplitude der erfaßten Lichtintensität wieder ab, weil der Punkt P nicht mehr in der Oberfläche der Leiterplatte 11 (Amplitude 15), sondern unterhalb dieser Oberfläche liegt. Dies entspricht dem Bereich der Kurve der Fig. 3, der rechts vom Punkt 15 liegt.

Beim vorliegenden Verfahren werden die Dosiereinrichtung 1 und die optische Einrichtung 5 durch den Antrieb, vorzugsweise durch die Nockenscheibe 8, nach Ansteuern einer zum Setzen eines Klebstoffpunktes gewünschten Position von oben her an die Leiterplattenoberfläche angenähert. Dabei ermittelt fortlaufend eine Meßeinrichtung, bei der es sich zweckmäßigerweise um einen Differentiator 41 handelt, aus den gerade gemessenen Intensitätswerten des zurückgestrahlten Lichtstrahles 12′ den Abstand zur Oberfläche der Leiterplatte 11. Wenn der Referenzabstand 13 angezeigt wird, d.h., wenn aus zwei aufeinaderfolgenden Intensitätswerten ermittelt wird, daß der Punkt 15 der Kurve der Fig. 3 erreicht bzw. daß die Ableitung der Funktion gleich null ist, wird in einem Speicher 40 der Wert der Intensität A₁₅ gespeichert, während der Antrieb die Dosiereinrichtung 1 und die optische Einrichtung 5 nun um die vorgegebene Strecke weiterbewegt, so daß automatisch die zum Setzen des Klebstoffpunktes 18 günstige Position angefahren wird, in der die Austrittsöffnung der Dosiernadel 2 etwa 0,1 mm von der Leiterplattenoberfläche entfernt ist. Diese Weiterbewegung entspricht der in Fig. 5 dargestellten Wegstrecke ΔS. Wie schon gesagt wird diese Weiterbewegung durch eine vorbestimmte Weiterbetätigung des Antriebes, vorzugsweise durch eine Weiterdrehung der Nockenscheibe 8 um einen vorbestimmten Winkelbetrag, automatisch erreicht. Da am Referenzpunkt 13 nicht angehalten werden muß und keine Zeit verlorengeht, kann zeitoptimal gearbeitet werden.

Nach dem Setzen des Klebstoffpunktes werden die Dosiereinrichtung 1 und die damit verbundene optische Einrichtung 5 entgegen der Richtung des Pfeiles 14 wieder von der Oberfläche der Leiterplatte 11 entfernt (Bewegungsrichtung 17), bis die Lichtaustrittsöffnung der optischen Einrichtung 5 wieder durch den Referenzabstand 13 von der Oberfläche der Leiterplatte 11 beabstandet ist (Fig. 6). In diesem Zustand wird nun wieder die Intensität des von der Oberfläche der Leiterplatte 11 zurückgestrahlten Lichtes durch die Dosiereinrichtung der optischen Einrichtung 5 gemessen und im Speicher 40 gespeichert. Der gespeicherte Intensitätswert A_{15˝} wird mit dem zuvor während der Annäherung der optischen Einrichtung 5 an die Leiterplatte 11 bei Erreichen des Referenzabstandes 13 gespeicherten Intensitätswert A₁₅ in einem Vergleicher 42 verglichen. Wenn bei der vorangehenden Setzoperation ein Klebstoffpunkt 18 erfolgreich gesetzt wurde, wird infolge der Streuung des von der optischen Einrichtung 5 ausgestrahlten Lichtstrahles 12 weniger Licht zur Detektoreinrichtung der optischen Einrichtung 5 zurückgestrahlt, so daß die erreichte Amplitude A_{15˝} (Fig. 7) kleiner ist als die vor dem Setzen des Klebstoffpunktes im Referenzabstand 13 gemessene entsprechende Amplitude A¹⁵. Dies bedeutet, daß durch den vorgenommenen Vergleich der Amplituden A₁₅ und A_{15˝}, die gemessen werden, wenn der Referenzabstand 13 vor und nach dem Setzen des Klebstoffpunktes erreicht wird, sofort ausgesagt werden kann, ob ein Klebstofftropfen 18 erfolgreich gesetzt wurde oder nicht. Wenn die aus der Fig. 7 ersichtliche Differenz 15‴ der entsprechenden Intensitäten nicht ermittelt wird (unterbrochene Linie), heißt dies, daß kein Klebstoffpunkt 18 gesetzt wurde, weil beispielsweise der Klebstoffvorrat in der Klebstoffkammer der Dosiereinrichtung 1 erschöpft ist oder ein anderer Fehler (z.B. Luftblasen im Klebstoff) vorlag. Dies kann durch ein optisches und/oder ein akustisches Signal angezeigt werden. Es können dann nach Außerbetriebsetzen der Positioniereinrichtung durch ein elektrisches Signal an dem Ausgang 43 des Vergleichers 42 an der Dosiereinrichtung 1 die entsprechenden Schritte (z.B. Füllen der Klebstoffkammer) unter Beibehaltung der Position der Dosiereinrichtung 1 vorgenommen werden, so daß der zuvor nicht gesetzte Klebstoffpunkt gesetzt werden kann und eine Fehlbestückung vermieden wird.

Es ist ein wesentliches Merkmal der vorliegenden Erfindung, daß erstmals eine Dosiereinrichtung ohne einen Abstandshalter in die zum Setzen von Klebstoffpunkten erforderliche Position dadurch gebracht werden kann, daß zunächst ein vorgegebener Abstand zwischen der Klebstoff-Austrittsöffnung der Dosiereinrichtung und der Oberfläche der Leiterplatte angefahren wird, wobei dieser Abstand so beschaffen ist, daß mit der optischen Einrichtung ein Lichtstrahl auf den Projektionspunkt der Austrittsöffnung auf die Oberfläche der Leiterplatte schräg lenkbar ist und daß die von diesem Projektionspunkt reflektierte Strahlung durch die Detektoreinrichtung der optischen Einrichtung erfaßbar ist, wobei der auf den Projektionspunkt 8 gestrahlte Lichtstrahl 12 und der vom Projektionspunkt P zurückgestrahlte Lichtstrahl 12′ in einer Ebene liegen, die um einen vorgegebenen Winkel zur Oberfläche der Leiterplatte geneigt sein kann.

Es wird darauf hingewiesen, daß an Stelle der Nockenscheibe 8 auch beliebige andere Antriebselemente eingesetzt werden können und daß die Ermittlung der ersten Position nach dem Setzen eines Klebstoffpunktes in der selben Weise erfolgen kann, wie vor dem Setzen des Klebstoffpunktes.

## Patentansprüche

1. Verfahren zur kontrollierten Auftragung von Klebepunkten ,bei dem aus einer Dosiereinrichtung (1) Klebstoff abgegeben und in einer dosierten Menge der Oberfläche eines Gegenstandes (11) zugeführt wird, dadurch gekennzeichnet, daß
a) in einer ersten Position der Dosiereinrichtung (1) ein Lichtstrahl (12) einer Lichtquelle einer mit der Dosiereinrichtung (12) bewegbaren optischen Einrichtung (5) schräg zur Abgaberichtung des Klebstoffes auf die Oberfläche des Gegenstandes (11) derart gerichtet wird, daß sich der Lichtstrahl (12 ) und die Klebstoff-Abgabeeinrichtung in der Oberfläche des Gegenstandes (11) treffen, daß
b) in der ersten Position die Intensität des von der Oberfläche des Gegenstandes (11) zurückgestrahlten Lichtstrahles (12′) von einer Detektoreinrichtung der optischen Einrichtung (5) vor und nach dem Setzen eines Klebstoffpunktes in der ersten Position in der Form eines ersten Intensitätswertes (A₁₅) und eines zweiten Intensitätswertes (A_{15˝}) erfaßt wird, daß
c) der erfaßte erste Intensitätswert (A₁₅) und der erfaßte zweite Intensitätswert (A_{15˝}) miteinander verglichen werden, und daß
d) bei einer Abweichung ( 15‴) des erfaßten ersten Intensitätswertes (A₁₅) von dem erfaßten zweiten Intensitätswert (A_{15˝}) gefolgert wird, daß ein Klebepunkt (18) gesetzt wurde und daß bei einer Übereinstimmung des erfaßten ersten Intensitätswertes (A₁₅) mit dem erfaßten zweiten Intensitätswert (A_{15˝}) gefolgert wird, daß kein Klebepunkt (18) gesetzt wurde.

2. Verfahren nach Anspruch 1, dadurch gekennzeichnet, daß die Dosiereinrichtung (1) und die optische Einrichtung (5) von der ersten Position aus um eine vorgegebene Strecke weiter an die Oberfläche des Gegenstandes (11) in eine zweite zur Klebstoffabgabe geeignete Position der Dosiereinrichtung (1) angenähert werden und daß die Dosiereinrichtung (1) und die optische Einrichtung (5) nach dem Setzen eines Klebstoffpunktes (18) zur ersten Position zurückgebracht werden.

3. Verfahren nach Anspruch 1 oder 2, dadurch gekennzeichnet, daß der von der optischen Einrichtung (5) abgegebene und der zur opticshen Einrichtung (5) zurückgestrahlte Lichtstrahl (12, 12′) einen Winkel bilden und in einer Ebene liegen, die in Bezug auf die Oberfläche des Gegenstandes (11) geneigt ist.

4. Verfahren nach einem der Ansprüche 1 bis 3, dadurch gekennzeichnet, daß die Abgabevorrichtung in der Richtung der Normalen zur Oberfläche des Gegenstandes (11) verläuft.

5. Verfahren nach einem der Ansprüche 1 bis 4, dadurch gekennzeichnet, daß die Dosiereinrichtung (1) und die optische Einrichtung (5) in der ersten Position nicht angehalten werden.

6. Einrichtung zur Durchfuhrung des Verfahrens nach einem der Ansprüche 1 bis 5, mit einer beweglichen Dosiervorrichtung, dadurch gekennzeichnet, daß die Dosiereinrichtung (1) und eine damit verbundene optische Einrichtung (5) zur Feststellung, ob ein Klebepunkt vorhanden ist oder nicht gemeinsam durch eine Antriebseinrichtung (8, 9, 10) bewegbar sind und daß die Antriebseinrichtung (8, 9, 10) nach Erfassen der ersten Position die gemeinsame Bewegung um eine vorgegebene Strecke zur zweiten Position fortführt.

7. Einrichtung nach Anspruch 6, dadurch gekennzeichnet, daß die Antriebseinrichtung eine durch einen Motor (10) betriebene Nockenscheibe (8) umfaßt, die die Dosiereinrichtung (1) und die optische Einrichtung (5) bewegt, und daß die Nockenscheibe (8) nach Erfassen der ersten Position um einen vorgegebenen Winkelbereich durch einen Winkeldetektor (44) weiter bewegbar ist.

8. Einrichtung nach Anspruch 6, dadurch gekennzeichnet, daß die Antriebseinrichtung einen durch einen Motor drehbaren Spindelantrieb umfaßt, der die Dosiereinrichtung (1) und die optische Einrichtung (5) bewegt.

9. Einrichtung nach einem der Ansprüche 6 bis 8, dadurch gekennzeichnet, daß die optische Einrichtung (5) so beschaffen ist, daß der Lichtstrahl (12) und der zurückgestrahlte Lichtstrahl (12′) in einer zur Oberfläche des Gegenstandes geneigten Ebene liegen, und daß sich der ausgesendete Lichtstrahl (12) und die Abgaberichtung der Dosiereinrichtung (1) in der Oberfläche des Gegenstandes (11) in der ersten Position schneiden.

10. Einrichtung nach einem der Ansprüche 6 bis 9, dadurch gekennzeichnet, daß die Antriebseinrichtung (8, 9, 10) die Dosiereinrichtung (1) und die optische Einrichtung (5) in der Richtung der Normalen der Oberfläche des Gegenstandes (11) bewegt.

11. Einrichtung nach einem der Ansprüche 6 bis 10, dadurch gekennzeichnet, daß eine Speichereinrichtung (40) vorgesehen ist, die den in der ersten Position vor dem Setzen eines Klebstoffpunktes (18) erfaßten ersten Intensitätswert (A₁₅) und den in der ersten Position nach dem Setzen des Klebstoffpunktes (18) erfaßten zweiten Intensitätswert (A_{15˝}) speichert, und daß eine Vergleichseinrichtung (42) vorgesehen ist, die den ersten und zweiten Intensitätswert (A₁₅, A _{15˝}) miteinander vergleicht und an ihrem Ausgang (43) ein elektrisches Signal erzeugt, das eine Differenz (A_{15‴}) und/oder keine Differenz zwischen dem ersten und zweiten Intensitätswert (A₁₅, A_{15˝}) anzeigt.

12. Einrichtung nach einem der Ansprüche 6 bis 11, dadurch gekennzeichnet, daß eine Erkennungseinrichtung (41) vorgesehen ist, die die erste Position dadurch erkennt, daß sie aufeinanderfolgend Intensitätswerte des von der Oberfläche des Gegenstandes (11) vor Erreichen der ersten Position zurückgestrahlten Lichtstrahles (12′) erfaßt.

13. Einrichtung nach Anspruch 12, dadurch gekennzeichnte, daß die Erkennungsschaltung ein Differentiator ist.

14. Einrichtung nach einem der Ansprüche 7 bis 13, dadurch gekennzeichnet, daß als Motor (10) ein Schrittmotor (10) oder ein Gleichstrommotor vorgesehen ist.

## Claims

1. Method for the controlled application of adhesive spots, in which method adhesive is given off from a metering device (1) and fed in a metered quantity to the surface of an article (11), characterised in that
a) in a first position of the metering device (1) a light beam (12) of a light source of an optical device (5) which is movable together with the metering device (1) is directed obliquely in relation to the dispensing direction of the adhesive onto the surface of the article (11) in such a manner that the light beam (12) and the device for dispensing adhesive meet one another in the surface of the article (11), in that
b) in the first position the intensity of the light beam (12') reflected back by the surface of the article (11) is detected by a detector device of the optical device (5) before and after placing an adhesive spot in the first position in the form of a first intensity value (A₁₅) and of a second intensity value (A_{15''}), in that
c) the detected first intensity value (A₁₅) and the detected second intensity value (A_{15''}) are compared with one another, and in that
d) in the event of a deviation (15''') of the detected first intensity value (A₁₅) from the detected second intensity value (A_{15''}) it is concluded that an adhesive spot (18) was placed and in that in the event of an agreement of the detected first intensity value (A₁₅) with the detected second intensity value (A_{15''}) it is concluded that no adhesive spot (18) was placed.

2. Method according to Claim 1, characterised in that the metering device (1) and the optical device (5) are brought closer, from the first position, by a predetermined distance further towards the surface of the article (11) into a second position of the metering device (1), which second position is suitable for dispensing adhesive, and in that the metering device (1) and the optical device (5) are returned to the first position after placing an adhesive spot (18).

3. Method according to Claim 1 or 2, characterised in that the light beam (12, 12') emitted by the optical device (5) and that reflected back to the optical device (5) form an angle and lie in a plane which is inclined in relation to the surface of the article (11).

4. Method according to one of Claims 1 to 3, characterised in that the dispensing device extends in the direction of the normal to the surface of the article (11).

5. Method according to one of Claims 1 to 4, characterised in that the metering device (1) and the optical device (5) are not detained in the first position.

6. Device for carrying out the method according to one of Claims 1 to 5, having a movable metering device, characterised in that the metering device (1) and an optical device (5) connected thereto are movable jointly by a drive device (8, 9, 10) in order to establish whether an adhesive spot is or is not present, and in that the drive device (8, 9, 10) continues the joint movement through a predetermined distance to the second position after detection of the first position.

7. Device according to Claim 6, characterised in that the drive device comprises a cam disc (8) which is operated by a motor (10) and which moves the metering device (1) and the optical device (5), and in that the cam disc (8) is further movable through a predetermined angular range by an angle detector (44) after detection of the first position.

8. Device according to Claim 6, characterised in that the drive device comprises a spindle drive which is rotatable by a motor and which moves the metering device (1) and the optical device (5).

9. Device according to one of Claims 6 to 8, characterised in that the optical device (5) has properties such that the light beam (12) and the reflected-back light beam (12') lie in a plane inclined in relation to the surface of the article, and in that the emitted light beam (12) and the dispensing direction of the metering device (1) intersect in the surface of the article (11) in the first position.

10. Device according to one of Claims 6 to 9, characterised in that the drive device (8, 9, 10) moves the metering device (1) and the optical device (5) in the direction of the normal to the surface of the article (11).

11. Device according to one of Claims 6 to 10, characterised in that a storage device (40) is provided, which stores the first intensity value (A₁₅) detected in the first position before placing an adhesive spot (18) and the second intensity value (A_{15''}) detected in the first position after placing the adhesive spot (18), and in that a comparator device (42) is provided, which compares the first and the second intensity value (A₁₅, A_{15''}) with one another and generates at its output (43) an electric signal which indicates a difference (A_{15'''}) and/or no difference between the first and the second intensity value (A₁₅, A_{15''}).

12. Device according to one of Claims 6 to 11, characterised in that an identification device (41) is provided, which identifies the first position in that it successively detects intensity values of the light beam (12') reflected back from the surface of the article (11) before reaching the first position.

13. Device according to Claim 12, characterised in that the identification circuit is a differentiator.

14. Device according to one of Claims 7 to 13, characterised in that the motor (10) which is provided is a stepping motor (10) or a direct-current motor.

## Revendications

1. Procédé de dépôt contrôlé de points adhésifs, dans lequel on prélève une substance adhésive d'un dispositif de dosage (1) et on l'envoie en une quantité dosée à la surface d'un objet (11), caractérisé en ce qu'il consiste,
a) en une première position du dispositif de dosage (1), à diriger un faisceau lumineux (12) d'une source lumineuse d'un dispositif optique (5) mobile avec le dispositif de dosage (1), de manière inclinée par rapport à la direction de prélèvement de la substance adhésive, à la surface de l'objet (11), de sorte que le faisceau lumineux (12) et la direction de prélèvement de la substance adhésive se rencontrent à la surface de l'objet (11),
b) à détecter, dans la première position, l'intensité du faisceau lumineux (12') réfléchi par la surface de l'objet (11) par un dispositif à détecteur du dispositif optique (5), avant et après le dépôt d'un point adhésif en la première position, sous la forme d'une première valeur d'intensité (A₁₅) et d'une seconde valeur d'intensité (A₁₅"),
c) à comparer entre elles la première valeur d'intensité (A₁₅) détectée et la seconde valeur d'intensité (A₁₅") détectée, et
d) en cas d'écart (15"') entre la première valeur d'intensité (A₁₅) détectée et la seconde valeur d'intensité (A₁₅") détectée, à faire en sorte qu'un point adhésif (18) soit déposé et, en cas de concordance entre la première valeur d'intensité (A₁₅) détectée et la seconde valeur d'intensité (A₁₅") détectée, à faire en sorte qu'un point adhésif (18) ne soit pas déposé.

2. Procédé suivant la revendication 1, caractérisé en ce qu'il consiste à rapprocher de la surface de l'objet (11), d'une distance prescrite, le dispositif de dosage (1) et le dispositif optique (5) à partir de la première position vers une seconde position du dispositif de dosage (1) qui convient pour le prélèvement de substance adhésive, et à ramener le dispositif de dosage (11) et le dispositif optique (5) à la première position, après le dépôt d'un point adhésif (18).

3. Procédé suivant la revendication 1 ou 2, caractérisé en ce que les faisceaux lumineux (12, 12') émis par le dispositif optique (5) et réfléchis par le dispositif optique (5) font un angle et sont dans un plan qui est incliné par rapport à la surface de l'objet (11).

4. Procédé suivant l'une des revendications 1 à 3, caractérisé en ce que le dispositif de prélèvement s'étend dans la direction de la normale à la surface de l'objet (11).

5. Procédé suivant l'une des revendications 1 à 4, caractérisé en ce que le dispositif de dosage (1) et le dispositif optique (5) ne sont pas bloqués dans la première position.

6. Dispositif pour la mise en oeuvre du procédé suivant l'une des revendications 1 à 5, comprenant un dispositif de dosage mobile, caractérisé en ce que le dispositif de dosage (1) et un dispositif optique (5) qui y est relié peuvent, pour déterminer si un point adhésif est présent ou non, être déplacés en commun par un mécanisme d'entraînement (8, 9, 10), et en ce que le mécanisme d'entraînement (8, 9, 10) poursuit, après avoir détecté la première position, le mouvement commun sur une distance prescrite vers la seconde position.

7. Dispositif suivant la revendication 6, caractérisé en ce que le mécanisme d'entraînement comprend un disque à came (8), qui est entraîné par un moteur (10) et qui déplace le dispositif de dosage (1) et le dispositif optique (5), et en ce que le disque à came (8) peut, après détection de la première position, continuer à être déplacé sur une plage angulaire prescrite par un détecteur d'angle (44).

8. Dispositif suivant la revendication 6, caractérisé en ce que le dispositif d'entraînement comprend un mécanisme d'entraînement à broche qui peut être entraîné en rotation par un moteur qui déplace le dispositif de dosage (1) et le dispositif optique (5).

9. Dispositif suivant l'une des revendications 6 à 8, caractérisé en ce que le dispositif optique (5) est tel que le faisceau lumineux (12) et le faisceau lumineux (12') réfléchi se trouvent dans un plan incliné par rapport à la surface de l'objet, et en ce que le faisceau lumineux (12) émis et la direction de prélèvement du dispositif de dosage (11) se coupent, en la première position, à la surface de l'objet (11).

10. Dispositif suivant l'une des revendications 6 à 9, caractérisé en ce que le dispositif d'entraînement (8, 9, 10), le dispositif de dosage (1) et le dispositif optique (5) se déplacent dans la direction de la normale à la surface de l'objet (11).

11. Dispositif suivant l'une des revendications 6 à 10, caractérisé en ce qu'il est prévu un dispositif de mémorisation (40) qui mémorise la première valeur d'intensité (A₁₅) détectée en la première position avant le dépôt d'un point adhésif (18) et la seconde valeur d'intensité (A₁₅") détectée en la première position après le dépôt du point adhésif (18), et en ce qu'il est prévu un dispositif comparateur (42) qui compare la première et la seconde valeur d'intensité (A₁₅, A₁₅") entre elles, et produit à sa sortie (43) un signal électrique qui affiche une différence (A₁₅") et/ou pas de différence entre la première et la seconde valeur d'intensité (A₁₅, A₁₅").

12. Dispositif suivant l'une des revendications 6 à 11, caractérisé en ce qu'il est prévu un dispositif de reconnaissance (41) qui reconnaît la première position en détectant les valeurs d'intensité successives du faisceau lumineux (12') réfléchi par la surface de l'objet (11), avant d'atteindre la première position.

13. Dispositif suivant la revendication 12, caractérisé en ce que le circuit de reconnaissance est un circuit différenciateur.

14. Dispositif suivant l'une des revendications 7 à 13, caractérisé en ce qu'il est prévu, comme moteur (10), un moteur pas-à-pas (10) ou un moteur à courant continu.
